# EUROPÄISCHE PATENTSCHRIFT

(11) **EP 0 026 740 B1**
(45) Veröffentlichungstag und Bekanntmachung des Hinweises auf die Patenterteilung: **14.03.1984**
(21) Anmeldenummer: 80810294.1
(22) Anmeldetag: 19.09.1980
(51) Int. Cl.: G04B 3/04, G04B 37/10

(54) **Geschraubte, um ihre Achse in Bezug auf ein Gehäuse drehbare Krone, insbesondere für Zeitmessgeräte**
Screwed crown, rotatable around its axis relative to a housing, particularly for time-measuring devices
Couronne vissée, tournant autour de son axe par rapport à un boîtier, en particulier pour instruments horaires

(30) Priorität: 28.09.1979 EP 79810107
(43) Veröffentlichungstag der Anmeldung: 08.04.1981
(73) Patentinhaber: Meyer & Co. AG, CH-2540 Grenchen (CH)
(72) Erfinder: Seguin, René, CH-2544 Bettlach (CH); Meyer, Ernst, CH-2540 Grenchen (CH)
(74) Vertreter: Steiner, Martin

## Beschreibung

Die vorliegende Erfindung bezieht sich auf eine geschraubte, um ihre Achse in bezug auf ein Gehäuse drehbare Krone, insbesondere für Zeitmeßgeräte.

Die überwiegende Mehrzahl der bekannten geschraubten Kronen benötigen eine Druckfeder, um die Schraubbewegung und das Zurückbringen der Krone von der Zeigerrichtstellung in ihre Grundposition durchzuführen. Bei den heutigen Uhren, insbesondere bei elektronischen Uhren, ist die Tendenz feststellbar, die Stellhebelfeder zu verstärken, wodurch die Druckfeder in der Krone ihrerseits verstärkt werden muß. Andererseits werden immer kleinere Durchmesser der Kronen verlangt, so daß dieses Problem immer schwerer lösbar wird.

Eine besonders stark dimensionierte Feder in der Krone läßt sich vermeiden, wenn die Krone fest mit der Stellwelle oder Aufzugswelle verbunden ist, wie dies z. B. bei der Krone nach CH-B-468 663 zutrifft. Diese bekannte Krone benötigt jedoch auch eine Druckfeder und die Krone ist im gelösten Zustand nicht gut geführt. Ein weiterer Nachteil besteht darin, daß beim Festschrauben der Krone bzw. beim Belasten der Dichtung der Kronenkörper und die damit fest verbundene Aufzugswelle axial verschoben wird, was in vielen Fällen Probleme stellt und jedenfalls ein sehr genaues Ablängen und Montieren der Aufzugswelle erfordert.

Es ist außerdem bekannt, in der Krone eine Gewindehülse zu befestigen, welche in ein Innengewinde der mit dem Gehäuse verbundenen festen Hülse geschraubt werden kann, um eine zwischen dem Kronenhals und der festen Hülse liegende Dichtung zu belasten (CH-A-582 908). In der losgeschraubten Stellung der Krone kann ihre Gewindehülse durch Axialverschiebung der Krone nach außen mit der Aufzugswelle gekuppelt werden. Diese Krone benötigt eine Feder um sie in der äußeren, mit der Aufzugswelle gekuppelten Stellung zu halten, und sie eignet sich nicht dazu, die Aufzugswelle in verschiedene Axialstellungen zu bringen.

Aus der CH-B-423 638 ist ein Drücker bekannt, dessen Drückerkörper mit einer Drückerstange fest verbunden ist und der mit einer mit dem Gehäuse fest verbundenen Hülse unverdrehbar aber axial verschiebbar gekuppelt ist. Mit einem Außengewinde des Drückerkörpers ist ein Gewindering verschraubt, der gegenüber dem Drückerkörper gegen das Gehäuse geschraubt und damit der Drückerkörper unter Zusammendrücken einer Druckdichtung nach außen gepreßt werden kann. Ein Gewinde an der Außenseite eines Drücker- oder Kronenkörpers ist jedoch unerwünscht, insbesondere wegen Verschmutzungsgefahr und auch aus ästhetischen Gründen.

Aus der IT-A-539 643 ist eine geschraubte Krone gemäß Oberbegriff des Anspruchs 1 bekannt. Der Gewindeteil ist hierbei als besonderer, innerhalb der Krone freiliegender Ring ausgeführt, der mit einem Innengewinde der Hülse ver schraubt ist und direkt auf eine Druckdichtung wirkt, die in der Hülse gegen einen Bund der Aufzugswelle anliegt. Auch in diesem Falle liegen die Gewinde und der Raum zwischen Krone und Gewindeteil frei und können verschmutzt und kaum gereinigt werden. Bei den üblichen kleinen Abmessungen von Uhrenkronen ist es praktisch undenkbar, den innerhalb des Kronenkörpers wenig radial über denselben vorstehenden Gewindeteil geringer axialer Höhe zum Festschrauben oder Losschrauben zu fassen.

Der Erfindung liegt die Aufgabe zugrunde, demgegenüber eine geschraubte Krone zu schaffen, die in üblicher Weise mittels des Kronenkörpers selbst, der den Kronenmechanismus umgibt und schützt, geschraubt werden kann, und der jede der Krone und jede Axialverschiebung der Stell- oder Aufzugswelle beim Festschrauben oder Losschrauben der Krone zu vermeiden gestattet. Diese Aufgabe wird durch die kennzeichnenden Merkmale des Anspruchs 1 gelöst.

Die Erfindung wird nun im einzelnen anhand einer Zeichnung dreier Ausführungsbeispiele näher erläutert werden.
Fig. 1 zeigt einen Axialschnitt der ersten erfindungsgemäßen Krone im eingeschraubten Zustand,
Fig. 2 zeigt einen Querschnitt der Krone von Fig. 1 gemäß Linie 11-11,
Fig. 3 und 4 zeigen die Krone von Fig. 1 im gelösten Zustand bzw. in der Zeigerrichtstellung,
Fig. und 6 zeigen einen Axialschnitt durch die zweite Ausführungsform bzw. einen Querschnitt nach Linie VI-VI in Fig. 5,
Fig. 7 und 8 zeigen je einen Axialschnitt durch die dritte Ausführungsform in geschraubtem und gelöstem Zustand und
Fig. 9 zeigt einen bevorzugten Dichtungsquerschnitt.

Fig. 1 zeigt den Kronenkörper 1 und den Kronenhals 2, in welchen die Aufzugswelle 3 geschraubt ist. Die Hülse 4 ist mit dem Gehäuse 5 fest verbunden. Der obere Teil 6 der Hülse 4 ist abgesetzt und mit einem Gewinde 7 versehen, in welches eine Spannmutter 8 eingreift, die über einen Druckring 9 auf eine Druckdichtung 10 wirkt. Das Oberteil 6 der Hülse 4 wird oben von einem Anschlagring 11 abgeschlossen. Außer der Druckrichtung 10 gibt es noch die in einer Schulter 12 des Kronenkörpers 1 liegende, an die Außenwand des Hülsenoberteils 6 angepreßte, durch einen Deckring 13 gehaltene Radialrichtung 14.

Wie aus Fig. 2 hervorgeht, sind der obere Teil 15 des Kronenhalses 2 und das Innere 16 der Spannmutter 8 als Kupplung ausgebildet, deren Teile im vorliegenden Fall über Sechseckflächen im Eingriff stehen. Es ist selbstverständlich möglich, diese beiden Kupplungsteile als beliebige vieleckige Verzahnung auszubilden.

Im gekuppelten und eingeschraubten Zustand gemäß Fig. 1 ist die Druckdichtung zusammengepreßt und an die Innenwand der Hülse und an die Außenwand des Kronenhalses gepreßt. Dadurch wird einerseits eine optimale Abdichtung erzielt und andererseits infolge erhöhtem Radialdruck auf den Kronenhals ein Herausziehen und ungewolltes Lösen der Krone erschwert.

Um die mechanische Uhr aufzuziehen, wird die Aufzugskrone im Gegenuhrzeigersinn aufgeschraubt, wodurch die Spannmutter axial nach oben verschoben und der Druck der Druckdichtung entsprechend vermindert wird. Dadurch kann durch Hin- und Herdrehen der Krone die Uhr aufgezogen werden.

Müssen bei der Uhr die Zeiger verstellt werden oder der Kalender mit seiner Schnellkorrektur-Vorrichtung durch Drehen oder Ziehen neu eingestellt werden, so wird die Krone wie beim Aufziehen bis zum Anschlag losgeschraubt und kann dann herausgezogen und gedreht werden. Dabei gleitet das Kronenhals-Kupplungsteil 15 aus der Spannmutter, wodurch die Krone frei beweglich wird, ohne die Druckrichtung zusammenzupressen. Nach dem Richten der Uhr wird die Krone in die Aufzugsposition gebracht, wobei die beiden Kupplungsteile 15 und 16 ineinandergreifen und anschließend im Uhrzeigersinn gedreht, wodurch sich die Spannmutter axial gegen das Uhrgehäuse verschiebt und die Druckdichtung zusammenpreßt.

Wie aus den Figuren hervorgeht, steht die Spannmutter mit dem Gewinde des Hülsenoberteils stets im Eingriff und die Druckdichtung 10 übt auch im Zustand verminderten Druckes eine Dichtfunktion aus. Durch die Verwendung der Druckdichtung kommt die geschraubte Krone ohne Druckfeder aus, was bedeutet, daß die Kraft der Stellhebelfeder in der Uhr überhaupt keine Rolle mehr spielt, so daß diese Krone für jedes Kaliber verwendbar ist. Somit entfällt jeglicher axialer Druck auf die Aufzugswelle, was besonders bei elektronischen Uhren von Vorteil ist. Außerdem können die Dimensionen der Kronen frei angepaßt, d. h. vor allem auch verkleinert werden.

Bei der Montage wird zunächst die Hülse, wie herkömmlich, wasserdicht in das Uhrgehäuse montiert und anschließend wird die Aufzugswelle wie bei einer normalen wasserdichten, nicht geschraubten Krone abgelängt und eingeschraubt. Daraufhin wird die Krone mit der eingeschraubten Aufzugswelle in bzw. über die Hülse in das Uhrwerk montiert.

Der Abrieb der Gewinde an Spannmutter und Hülsenteil 6 wird durch die Druckdichtung vom Eindringen in das Gehäuse abgehalten, doch kann besonders bei elektronischen Uhren die Spannmutter auch aus einem abriebfesten Kunststoff hergestellt sein.

Es ist auch insbesondere bei Kronen mit größeren Abmessungen möglich, die Spannmutter am Kronenhals anzuordnen, wodurch das Hülsenoberteil nicht mehr abgesetzt sein muß und der Anschlagring entfällt. In einer weiteren Ausführung kann die ganze, aus Anschlagring, Spannmutter, Druckring und Druckdichtung bestehende Packung als Einheit ausgebildet sein, die für sich in die Hülse eingesetzt wird.

Eine weitere Ausführungsform ist in Fig. 5 und 6 dargestellt, in welchen entsprechende Teile gleich bezeichnet sind wie in Fig. 1 bis 4. Der Hals der Krone ist am oberen Teil mit einem Außengewinde 17 versehen, das in ein Innengewinde 18 der Spannmutter 8' eingreift. Diese Spannmutter 8' weist im unteren Teil eine Außenverzahnung 19 auf, die unverdrehbar aber axial verschiebbar in eine entsprechende Innenverzahnung 20 der Hülse 4, greift. Die Spannmutter 8' wirkt oben über den Druckring 9 auf die Druckdichtung 10, die zwischen dem oberen, inneren Ende des Kronenhalses und dem äußeren Ende der Hülse, 4, angeordnet ist.

Fig. 5 zeigt die Krone in gelöstem Zustand, d. h., die Spannmutter 8' befindet sich in der innersten Stellung am Anschlagring 11 und die Dichtung 10 ist entspannt, aber doch noch als Dichtung wirksam. Die Krone kann leicht gedreht werden, z. B. um die Uhr aufzuziehen. Die Krone kann auch herausgezogen werden, wobei je nach dem Weg die Dichtung 10 die Hülse 4, 6 verläßt oder noch wirksam bleibt, und die Krone kann in der äußeren Stellung leicht gedreht werden, um andere Funktionen zu steuern. Im Ruhezustand wird die Krone nach innen gedrückt und dann festgezogen, wobei die Spannmutter 8' axial auswärts geschraubt wird und die Dichtung 10 über den Druckring 9 zusammendrückt.

Um das gegenseitige Einrücken der Verzahnungen 19 und 20 zu erleichtern, können Zahnenden schneidenartig zugespitzt sein.

Die Figuren 7 bis 9 zeigen eine dritte Ausführungsform. Entsprechende Teile sind gleich bezeichnet wie in den Fig. 1 bis 6, wobei die Stellwelle oder Aufzugswelle der Einfachheit halber nicht dargestellt ist. Mit dem Kronenkörper 1 ist ein Gewindering 22 mit Innengewinde 23 und mit einem inneren Flansch 24 vernietet. Am Flansch 24 stützt sich der Dichtungsring 25 ab, welcher in unbelastetem Zustand den in Fig. 7 und Fig. 9 dargestellten, sechseckigen Querschnitt aufweist. Über dem Dichtungsring 25 liegt ein Druckring 26, auf welchen eine mit Außengewinde 27 versehene Gewindehülse 28 wirkt. Diese Gewindehülse 28 ist axial verschiebbar, aber unverdrehbar mit einem Kupplungsring 29 verbunden, der an seinem einwärts gerichteten Flansch mit Klauen versehen ist, die axial ausrückbar in einen Kranz von Klauen an der Stirnseite des Hülsenteils 6 greifen.

Beide Fig. 7 und 8 zeigen die Krone in der inneren Endstellung, wobei in Fig. 7 der Dichtungsring 25 entlastet ist, indem sich der Gewindering 28 in seiner äußersten Lage im Anschlag am Kupplungsring 29 befindet. Durch Drehen der Krone kann die Gewindehülse 28 nach innen geschraubt und damit der Dichtungsring 25 zusammengedrückt werden, wie Fig. 8 zeigt. Hierbei ist die Gewindehülse 28 unverdrehbar mit der Hülse 4, 6 gekuppelt, indem sie unverdrehbar auf dem Kupplungsring 29 sitzt und dieser unverdrehbar mit der Hülse 4, 6 gekuppelt ist. Die Krone und die damit starr verbundene, nicht dargestellte Stellwelle 3 werden hierbei nicht axial verschoben. Im geschraubten Zustand nach Fig. 8 ist die Krone durch den erhöhten Radialdruck des Dichtungsrings in ihrer inneren Endstellung gesichert gegen ungewollte Verschiebung in eine äußere Lage. Die dargestellte Querschnittsform des Dichtungsrings ergibt eine besonders günstige Dichtwirkung mit relativ hohem spezifischem Druck gegen die Dichtflächen bei entlasteter Dichtung ohne die Drehung der Krone erheblich zu behindern, und sie ergibt auch besonders hohe radiale Drücke und damit eine gute Dichtung und Haftung der Krone in belastetem Zustand. Sie ist auch besonders günstig, weil sie schon nach geringer Verformung, d. h., nach geringem Weg des Gewinderinges 28, den Raum zwischen dem Flansch 24 und dem Druckring 26 ganz ausfüllt. Schließlich wirkt sich die Anordnung der Dichtung zwischen der Hülse 4, 6 und der Krone dahin günstig aus, als der gesamte Mechanismus der Krone innerhalb der Dichtung liegt und somit optimal geschützt ist. Der Ersatz einer defekten Krone ist einfach.

Bei entlasteter Dichtung gemäß Fig.7 kann die Krone nach außen in eine oder zwei Raststellungen, beispielsweise zum Zeigerstellen und zur Datumskorrektur gezogen werden. Dabei werden die Gewindehülse 28 und der Kupplungsring 29 nach außen mitgenommen und nach sehr kurzem axialem Weg ist der Kupplungsring 29 eindeutig aus den Klauen der Hülse 4, 6 ausgerückt. Die Krone kann nun zusammen mit den Teilen 28 und 29 frei gedreht werden, d. h., es erfolgt nun keine Relativdrehung zwischen Kronenkörper 1 und Gewindering 28. Erst wenn die Krone wieder in die dargestellte innere Endstellung gebracht wird, erfolgt die Kupplung des Kupplungsringes 29 und damit des Gewinderinges 28 mit der ortsfesten Hülse 4, 6, womit durch Drehen der Krone der nicht mehr drehbare Gewindering 28 zur Belastung des Dichtungsrings 25 nach innen geschraubt werden kann. Der erforderliche Hub zum Ein- und Ausrücken des Kupplungsringes kann z. B. etwa 0,25 mm betragen, was ein eindeutiges Ein- und Ausrücken auch bei kleinen verfügbaren Wegen der Stellwelle 3, wie sie bei vielen Uhrwerken üblich sind, gewährleistet ist. Die Anordnung nach Fig. 7 und 8 hat den weiteren Vorteil, daß die außenliegende Dichtung ein relativ großes Volumen aufweisen kann und daß die aktiven Teile, insbesondere Gewinde, etwas größer dimensioniert sein können als bei Anordnung des Mechanismus im Inneren der Hülse 4, 6. Es wäre jedoch auch möglich, eine entsprechende Ausführung mit im Inneren der Hülse 4, 6 angeordnetem Gewindering und Kupplungsring vorzusehen.

## Patentansprüche

1. Geschraubte, um ihre Achse in bezug auf ein Gehäuse (5) drehbare Krone, insbesondere für Zeitmeßgeräte, die einen Kronenkörper (1) und einen mit dem Kronenkörper nicht fest verbundenen und mit einem Gegengewinde (7, 27) dauernd verschraubten Gewindeteil (8, 28) aufweist, deren Kronenkörper (1) mit einer Stell-oder Aufzugswelle (3) fest verbunden ist und in welcher im geschraubten Zustand eine Dichtung, die als Druckdichtung (10, 25) wirkt, durch den Gewindeteil (8, 28) zusammengepreßt wird, wobei die Krone an einer mit dem Gehäuse (5) fest verbundenen Hülse (4, 6) gesichert ist, dadurch gekennzeichnet, daß der Gewindeteil (8, 28) durch eine zu dem Gehäuse (5) relative Axialverschiebung des Kronenkörpers (1) bei unverschraubtem Zustand wirksam und unwirksam gemacht werden kann, und daß der Gewindeteil (8, 28), wenn wirksam, sich zum Belasten oder Entlasten der Druckdichtung (10, 25) in der Krone durch ein zum Gehäuse relatives Drehen des Kronenkörpers im einen oder anderen Sinne in bezug auf das Gehäuse und/oder den Kronenkörper axial bewegen kann.

2. Krone nach Anspruch 1, dadurch gekennzeichnet, daß die Druckdichtung zwischen der festen Hülse (4, 6) und einem Hals (2) des Kronenkörpers (1) angeordnet und mittels des in bezug auf die Hülse (4, 6) axial verschiebbaren wirksamen Gewindeteils in Form einer Spannmutter (8,8') zusammenpreßbar ist.

3. Krone nach Anspruch 2, dadurch gekennzeichnet, daß die Spannmutter (8) mit einem als Gegengewinde wirkenden Innengewinde (7) der-Hülse (4, 6) in Eingriff steht und unverdrehbar, aber axial verschiebbar mit dem Kronenkörper kuppelbar ist.

4. Krone nach Anspruch 3, dadurch gekennzeichnet, daß die Druckdichtung (10), ein Druckring (9) und die Spannmutter (8') zusammen mit einem Anschlagring (11) eine für sich einsetzbare Einheit bilden.

5. Krone nach Anspruch 2, dadurch gekennzeichnet, daß mindestens der Gewindeteil (8') im Kronenhals (2) eingelassen ist.

6. Krone nach Anspruch 1, dadurch gekennzeichnet, daß der Gewindeteil (8', 28) mit der festen Hülse (4, 6) kuppelbar ist.

7. Krone nach Anspruch 6, dadurch gekennzeichnet, daß das Gegengewinde ein Außengewinde (17) des Kronenhalses (2) ist und in ein Innengewinde des mit der Hülse (4, 6) unverdrehbar aber axial verschiebbar kuppelbaren Gewindeteils in Form eines Spannrings (8') eingreift, wenn derselbe wirksam ist.

8. Krone nach Anspruch 6, dadurch gekennzeichnet, daß der Gewindeteil (28) außerhalb der festen Hülse (4, 6) liegt und ein Außengewinde (27) aufweist, das mit einem als Gegengewinde wirkenden Innengewinde (23) des Kronenkörpers (1) verschraubt ist.

9. Krone nach Anspruch 8, dadurch gekennzeichnet, daß der Gewindeteil (28) axial verschiebbar aber unverdrehbar mit einem Kupplungsring (29) verbunden ist, welcher in wirksamem Zustand axial ausrückbar in einen Kupplungsteil der festen Hülse (4,6) greift.

## Claims

1. Screwed crown, rotatable around its axis relative to a housing (5), particulary for time- measuring devices, comprising a crown body (1) and a threaded part (8, 28) not rigidly connected with the crown body and permanently screwed with a counter-threading (7, 27), of which the crown body (1) is rigidly connected to a setting or winding shaft (3), and in which, in the screwed condition, a gasket acting as a pressure gasket (10, 25) is compressed by the threaded part (8, 28), the crown being fastened to a sleeve (4, 5) rigidly connected to the housing (5), characterized in that the threaded part (8, 28), in loose condition, may be made active or inactive by an axial displacement relatively to the crown body (1) and in that the threaded part (8, 28), when active, may be displaced axially with respect to the housing and/or to the crown body by a rotation of the crown body in one or the other direction, for loading or unloading the pressure gasket (10, 25) in the crown.

2. Crown according to claim 1, characterized in that the pressure gasket is arranged between the fixed sleeve (4, 6) and a neck (2) of the crown body (1) and in that it is compressible by means of the active threaded part in form of a fixing screw (8, 8') which is axially displaceable with respect to the sleeve (4, 6).

3. Crown according to claim 2, characterized in that the fixing screw (8) gears wjth an inner threading (7) of the sleeve (4, 6) acting as a counter-threading and in that it is connectable with the crown body in such a way as to be axially but not rotatively displaceable.

4. Crown according to claim 3, characterized in that the pressure gasket (10), a pressure ring (9) and the fixing screw (8') together with a stop ring (11) form a separate unit to be inserted.

5. Crown according to claim 2, characterized in that at least the threaded part (8') is engaged with the neck (2) of the crown.

6. Crown according to claim 1, characterized in that the threaded part (8', 28) is connectable with the fixed sleeve (4, 6).

7. Crown according to claim 6, characterized in that the counter-threading is an external threading (17) of the crown's neck (2) and in that it gears with an internal threading of the threaded part in form of a fixing screw (8') which is connectable in such a way as to be axially but not rotatively displaced with the sleeve (4, 6) when said fixing screw is active.

8. Crown according to claim 6, characterized in that the threaded part (28) is disposed at the outside of the fixed sleeve (4, 6) and in that it comprises an external threading (27) which is screwed with an internal threading (23) of the crown body (1) acting as a counter-threading.

9. Crown according to claim 8', characterized in that the threaded part (28) is connected in such a way as to be axially but not rotatively displaceable with a coupling ring (29) which, in active condition, engages axially with a coupling part of the fixed sleeve (4, 6).

## Revendications

1. Couronne vissée, tournant autour de son axe par rapport à un boîtier (5), en particulier pour instruments horaires, comprenant un corps de couronne (1) et une partie filetée (8, 28) non liée rigidement avec le corps de couronne et vissée en permanence avec un contre-filetage (7, 27), dont le corps de couronne (1) est lié rigidement à une tige de mise à l'heure ou de remontage (3), et dans laquelle, dans la condition vissée, un joint agissant comme joint de pression (10, 25) est comprimé par la partie filetée (8, 28), la couronne étant fixée à une douille (4,6) liée rigidement au boîtier (5), caractérisée en ce que la partie filetée (8, 28), en condition déserrée, peut être rendue active et inactive par un déplacement axial relativement au corps de couronne (1) et en ce que la partie filetée (8, 28), lorsque active, peut se déplacer axialement par rapport au boîtier et/ou au corps de couronne par une rotation du corps de couronne dans l'une et l'autre direction, pour charger ou décharger le joint de pression (10, 25) dans la couronne.

2. Couronne selon la revendication 2, caractérisée en ce que le joint de pression est disposé entre la douille fixe (4, 6) et un col (2) du corps de couronne (1) et qu'il est comprimable à l'aide de la partie filetée active en forme d'écrou de serrage (8, 8') déplaceable axialement par rapport à la douille (4,6).

3. Couronne selon la revendication 2, caractérisée en ce que l'écrou de serrage (8) engrène avec un filetage intérieur (7) de la douille (4, 6) agissant comme contrefiletage et qu'il est connectable avec le corps de couronne de manière déplaceable axialement mais non en rotation.

4. Couronne selon la revendication 3, caractérisée en ce que le joint de pression (10), un anneau de pression (9) et l'écrou de serrage (8') forment ensemble avec un unité séparée à insérer.

5. Couronne selon la revendication 2, caractérisée en ce qu'au moins la partie filetée (8') est engagée avec le col (2) de la couronne.

6. Couronne selon la revendication 1, caractérisée en ce que la partie filetée (8', 28) est connectable avec la douille fixe (4, 6).

7. Couronne selon la revendication 6, caractérisée en ce que le contre-filetage est un filetage extérieur (17) du col (2) de la couronne et qu'il engrène avec un filetage intérieur de la partie filetée en forme d'écrou de serrage (8') qui est connectable de manière dèplaceable axialement mais non en rotation avec la douille (4,6), lorsque ledit écrou de serrage est actif.

8. Couronne selon la revendication 6, caractérisée en ce que la partie filetée (28) se trouve à l'extérieur de la douille fixe (4, 6) et qu'elle. comprend un filetage extérieur (27) qui est vissé avec un filetage intérieur (23) du corps de couronne (1) agissant comme contrefiletage.

9. Couronne selon la revendication 8, caractérisée en ce que la partie filetée (28) est liée de manière déplaceable axialement mais non en rotation avec un anneau de couplage (29) qui, en condition active, embraye axialement avec une partie de couplage de la douille fixe (4,6).
